# EUROPÄISCHE PATENTSCHRIFT

(11) **EP 4 071 067 B1**
(45) Veröffentlichungstag und Bekanntmachung des Hinweises auf die Patenterteilung: **13.09.2023**
(21) Anmeldenummer: 22165890.9
(22) Anmeldetag: 31.03.2022
(51) Int. Cl.: B65D 5/20, B65D 5/24, B65D 5/68

(54) **VERPACKUNG**
PACKAGING
EMBALLAGE

(30) Priorität: 08.04.2021 AT 752021
(43) Veröffentlichungstag der Anmeldung: 12.10.2022
(73) Patentinhaber: Messerle GmbH, 6841 Mäder (AT)
(72) Erfinder: Messerle, Heiner, 6973 Höchst (AT)
(74) Vertreter: Torggler & Hofmann Patentanwälte - Rankweil

(56) Entgegenhaltungen:
- EP-A1- 3 705 415
- WO-A1-2014/009684
- KR-U- 20100 006 304
- US-A1- 2008 054 059

## Beschreibung

Die Erfindung bezieht sich auf eine Verpackung, insbesondere für Lebensmittel, umfassend eine Schale aus Karton oder Pappe und einen im geschlossenen Zustand der Verpackung auf die Schale aufgesetzten Deckel, der einen oberen Rand der Schale außen übergreift, wobei zur Halterung des Deckels an der Schale nach innen vorspringende Noppen vorgesehen sind, die an Wandabschnitten von zumindest zwei gegenüberliegenden Seitenwänden des Deckels angeordnet sind und die in Öffnungen eingreifen, die in Wandabschnitten von zumindest zwei gegenüberliegenden Seitenwänden der Schale ausgebildet sind, und wobei zumindest diese Seitenwände des Deckels jeweils im Bereich oberhalb der mindestens einen Noppe einen geneigt zur vertikalen Richtung verlaufenden Schrägabschnitt aufweisen, durch welchen sich die Weite des Deckels von oben nach unten vergrößert.

Verpackungen für Lebensmittel, beispielsweise Kuchen, Gebäck, Fertiggerichte oder Salat, sind bekannt, welche aus einer Schale aus Kunststoff und einem darauf aufgesetzten hutförmigen Deckel aus Kunststoff bestehen, wobei Seitenwände des Deckels vorspringende Noppen aufweisen, welche mit Rückhalteelementen an den Seitenwänden der Schale zusammenwirken. Zumindest der Kunststoff des Deckels, gegebenenfalls auch der Kunststoff der Schale, kann durchsichtig ausgebildet sein. Solche Verpackungen werden auch als Blisterverpackungen bezeichnet.

Es wurde bereits vorgeschlagen, zur Verringerung des Anfalls an Plastik die Schale aus Karton oder Pappe auszubilden, siehe zum Beispiel WO 2014/009684 A1.

Vorbekannte "hybride" Verpackungen dieser Art sind aber in unterschiedlicher Hinsicht nachteilig, insbesondere hinsichtlich der Handhabung und/oder der Stabilität, inklusive des Haltens des aufgesetzten Deckels auf der Schale und/oder der Herstellung.

Eine Schale der eingangs genannten Art geht aus der EP 3 705 415 A1 hervor. Gegenüberliegende Seitenwände der Schale weisen hier an den Außenseiten dreieckförmige Hohlkanäle auf, welche durch das Umknicken von ersten und zweiten Aussteifungsabschnitten und dem Ankleben eines an den zweiten Aussteifungsabschnitt jeweils anschließenden Anklebeabschnittes an der Außenseite eines jeweiligen Wandabschnitts der Schale ausgebildet werden. Die zweiten Aussteifungsabschnitte begrenzen die dreieckförmige Hohlkanäle auf der Unterseite und können Öffnungen aufweisen, in welche die Noppen des aufgesetzten Deckels eingreifen. Diese Schale ist einfach in der Handhabung und weist eine gute Stabilität sowie eine stabile Halterung des Deckels auf, allerdings ist die Herstellung mit einem erhöhten Aufwand verbunden. Auch wird der Platzbedarf beim Stapeln durch die an den Außenseiten der gegenüberliegenden Seitenwände ausgebildeten Hohlkanäle erhöht.

Aufgabe der Erfindung ist es, eine vorteilhafte Verpackung der eingangs genannten Art bereitzustellen, die bei einer guten Stabilität einfach herstellbar und handhabbar ist. Erfindungsgemäß gelingt dies durch eine Verpackung mit den Merkmalen des Anspruchs 1.

Bei der Verpackung gemäß der Erfindung weisen zumindest die die Öffnungen aufweisenden Seitenwände der Schale jeweils im Bereich oberhalb des mindestens eine Öffnung aufweisenden Wandabschnitts eine frei nach oben abstehende Lasche auf. Diese ist mit dem darunter liegenden, die mindestens eine Öffnung aufweisenden Wandabschnitt über eine Knicklinie verbunden. Im aufgesetzten Zustand des Deckels liegen die Laschen der Seitenwände an den Schrägabschnitten des Deckels an.

Dadurch, dass zwischen einer jeweiligen Lasche und dem darunter liegenden die mindestens eine Öffnung aufweisenden Wandabschnitt, mit dem die Lasche über die Knicklinie verbunden ist, im aufgesetzten Zustand des Deckels ein Knick vorliegt, also ein Winkel, der weniger als 180°, vorzugsweise weniger als 150° beträgt, werden die die Öffnungen aufweisenden Wandabschnitte stabilisiert. Einem Ausbauchen dieser Wandabschnitte nach außen wird dadurch entgegengewirkt. Damit wird auch einem ungewollten Herausdrücken der Noppen des Deckels aus den Öffnungen entgegengewirkt.

Ohne aufgesetzten Deckel können eine jeweilige Lasche und der darunter liegende Wandabschnitt, mit dem sie über die Knicklinie verbunden ist, in einer vorteilhaften Ausführungsform in einer gemeinsamen Ebene liegen. Es kann dadurch eine vorteilhafte Stapelbarkeit der Schalen ermöglicht werden. Denkbar und möglich wäre es aber auch, dass zwischen einer jeweiligen Lasche und dem darunter liegenden, die mindestens eine Öffnung aufweisenden Wandabschnitt auch bereits ohne aufgesetztem Deckel ein Knick vorliegt. Beispielsweise könnten die Laschen vertikal ausgerichtet sein, während die darunter liegenden Wandabschnitte derart geneigt zur vertikalen Richtung verlaufen, dass sich die Weite der Schale von unten nach oben vergrößert. Auch bei einer solchen Ausbildung wäre die Schale vorteilhaft stapelbar und das weitere Umknicken der Laschen beim Aufsetzen des Deckels würde gegenüber der Ausbildung, bei welcher die Laschen und die darunter liegenden Wandabschnitte ohne aufgesetztem Deckel in einer Ebene liegen, erleichtert. Die Lage einer jeweiligen der Laschen könnte ohne aufgesetztem Deckel auch zwischen der vertikalen Lage und der Lage liegen, in der sie in einer gemeinsamen Ebene mit dem darunter liegenden Wandabschnitt liegt.

Jedenfalls ist es bevorzugt, dass sich beim Aufsetzen des Deckels auf die Schale durch das Zusammenwirken des jeweiligen Schrägabschnitts des Deckels mit der zugeordneten Lasche der Schale der Winkel zwischen der Lasche und dem die mindestens eine Öffnung aufweisenden Wandabschnitt, mit dem diese Lasche über die Knicklinie verbunden ist, verringert.

Eine jeweilige Lasche erstreckt sich günstigerweise über mehr als die Hälfte der (in horizontaler Richtung gemessenen) Länge des Wandabschnitts, mit dem sie über die Knicklinie verbunden ist, wobei ein Wert von mehr als zwei Drittel bevorzugt und eine Erstreckung über zumindest im Wesentlichen die gesamte Länge dieses Wandabschnitts besonders bevorzugt ist.

Weitere Vorteile und Einzelheiten der Erfindung werden im Folgenden anhand der beiliegenden Zeichnung erläutert. In dieser zeigen:
- Fig. 1: eine Schrägsicht eines Ausführungsbeispiels einer erfindungsgemäßen Verpackung im zusammengesetzten Zustand der Schale und des Deckels;
- Fig. 2: eine Seitenansicht der Verpackung;
- Fig. 3: einen Schnitt entlang der Linie AA von Fig. 2;
- Fig. 4 und 5: Schrägsichten des Deckels aus verschiedenen Blickrichtungen;
- Fig. 6: eine Seitenansicht des Deckels;
- Fig. 7: einen Schnitt entlang der Linie BB von Fig. 6;
- Fig. 8 und 9: Schrägsichten der Schale aus verschiedenen Blickrichtungen;
- Fig. 10 und 11: Seitenansichten der Schale;
- Fig. 12: einen Schnitt entlang der Linie CC von Fig. 11;
- Fig. 13: einen Zuschnitt zur Ausbildung der Schale.

Ein Ausführungsbeispiel der Erfindung wird im Folgenden anhand der Fig. 1 bis 13 erläutert. Die Verpackung wird von einer Schale 1 aus Karton oder Pappe und einem Deckel 51 aus, vorzugsweise durchsichtigem, Kunststoff, beispielsweise PET, ausgebildet. Der Deckel 51 besitzt Seitenwände 52-55, die von einer rechteckigen oder quadratischen Decke 56 nach unten abstehen. Die Schale 1 besitzt Seitenwände 2-5, die von einem rechteckigen oder quadratischen Boden 6 nach oben abstehen.

Der Deckel 51 kann über eine Schnappverbindung mit der Schale 1 verbunden werden. Hierzu besitzen gegenüberliegende Seitenwände 52, 54 des Deckels 51 jeweils einen Wandabschnitt 58, der nach innen vorspringende Noppen 57 aufweist. Im Ausführungsbeispiel sind zwei solche in horizontaler Richtung beabstandete Noppen 57 am jeweiligen Wandabschnitt 58 ausgebildet. Es könnten auch mehr als zwei solche Noppen vorhanden sein. Der Einsatz nur einer solchen Noppe am jeweiligen Wandabschnitt ist grundsätzlich möglich, aber weniger bevorzugt. Die die Noppen 57 aufweisenden Wandabschnitte 58 schließen im Ausführungsbeispiel an den unteren Rand des Deckels 51 an.

Oberhalb der die Noppen 57 aufweisenden Wandabschnitte 58 weist der Deckel 51 jeweils einen Schrägabschnitt 59 auf. Ein jeweiliger Schrägabschnitt 59 liegt derart geneigt zur vertikalen Richtung, dass sich die zwischen diesen beiden gegenüberliegenden Seitenwänden gemessene Weite des Deckels 51 von unten nach oben vergrößert. Der Winkel 60, um welchen der jeweilige Schrägabschnitt 59 gegenüber der Vertikalen geneigt ist, liegt vorzugsweise im Bereich von 35° bis 55°.

Zwischen dem jeweiligen Schrägabschnitt 59 und dem darunter liegenden, die mindestens eine Noppe 57 aufweisenden Wandabschnitt 58 befindet sich im Ausführungsbeispiel ein Knick. Auch eine Verbindung über einen abgerundeten Abschnitt ist denkbar und möglich.

Gegenüberliegende Seitenwände 2, 4 der Schale 1 besitzen Wandabschnitte 8 mit Öffnungen (=Fensteröffnungen) 7, welche zum Zusammenwirken mit den Noppen 57 des Deckels 51 vorgesehen sind. Im aufgesetzten Zustand des Deckels 51 auf die Schale 1 übergreift der Deckel 51 einen oberen Rand der Schale 1 außen, wobei die Noppen 57 in die Öffnungen 7 eingerastet sind.

Im Ausführungsbeispiel weist somit jeder der beiden gegenüberliegenden Wandabschnitte 8 zwei in horizontaler Richtung beabstandete Öffnungen 7 auf, wobei je nach Ausbildung des Deckels auch mehr oder weniger solcher Öffnungen vorgesehen sein könnten.

Die Wandabschnitte 8 sind an ihren beiden Seitenrändern mit der jeweils benachbarten Seitenwand 3, 5 verbunden. Diese Verbindung wird weiter unten noch genauer erläutert.

Die die Öffnungen 7 aufweisenden Wandabschnitte liegen vorzugsweise derart geneigt zur vertikalen Richtung, dass sich die (in horizontaler Richtung gemessene) Weite der Schale 1 von unten nach oben vergrößert. Der Neigungswinkel der Wandabschnitte 8 gegenüber der Vertikalen liegt bevorzugterweise im Bereich von 5° bis 25°. Auch die anderen Seitenwände 3, 5 liegen vorzugsweise in dieser Weise geneigt zur vertikalen Richtung.

Von den Wandabschnitten 8 steht jeweils eine Lasche 9 frei nach oben ab, d.h. die jeweilige Lasche 9 ist sowohl an ihrem dem Wandabschnitt 8 gegenüberliegenden Rand, als auch an ihren beiden Seitenrändern frei, also nicht direkt mit der jeweils benachbarten Seitenwand 3, 5 verbunden. Die Verbindung mit dem darunter liegenden Wandabschnitt 8 erfolgt über eine Knicklinie 10. Die Lasche 9 kann somit gegenüber dem darunter liegenden Wandabschnitt 8 um die Knicklinie 10 verschwenkt werden. Ausgehend von dem Zustand, welchen sie im unverbundenen Zustand der Schale 1 mit dem Deckel 51 einnimmt, setzt die Lasche 9 hierbei einer Verschwenkung um die Knicklinie 10 einen gewissen Widerstand entgegen. Dieser ist jedenfalls so groß, dass die Lasche 9 nicht allein durch die Schwerkraft in eine Lage hinunterklappt, in welcher sie am darunter liegenden Wandabschnitt 8 anliegt.

Im gezeigten Ausführungsbeispiel liegt eine jeweilige Lasche 9 im unverbundenen Zustand der Schale 1 mit dem Deckel 51 in einer gemeinsamen Ebene mit dem jeweils darunter liegenden Wandabschnitt 8. Der Winkel 11 zwischen der Lasche 9 und dem darunter liegenden Wandabschnitt 8 beträgt somit im unverbundenen Zustand der Schale 1 mit dem Deckel 51 im Ausführungsbeispiel 180°.

Dieser Winkel 11 könnte im unverbundenen Zustand der Schale 1 mit dem Deckel 51 auch kleiner sein, wobei es bevorzugt ist, dass der Winkel 11 nicht kleiner ist, als es einer vertikalen Ausrichtung der jeweiligen Lasche 9 entspricht.

Wenn eine Lasche 9 ausgehend von der Ausrichtung, welche sie im unverbundenen Zustand der Schale 1 mit dem Deckel 51 aufweist, verschwenkt wird, so setzt sie dieser Verschwenkung einen gewissen Widerstand und vorzugsweise auch eine gewisse Rückstellkraft entgegen, durch welche sie nach Beenden der die Verschwenkung bewirkenden Kraft zumindest teilweise in die zuvor eingenommene Lage zurückkehrt.

Wird der Deckel 51 auf die Schale 1 aufgesetzt, so kommt es zur Anlage des freien Endes einer jeweiligen Lasche 9 an einen jeweiligen Schrägabschnitt 59 des Deckels 51, bevor die Noppen 57 in Eingriff in die Öffnungen 7 gelangen. Beim weiteren Aufdrücken des Deckels 51 werden die Laschen 9 dadurch gegenüber dem jeweils darunter liegenden Wandabschnitt 8 verschwenkt, wobei sich der Winkel 11 verringert, bis die Noppen 56 in die Öffnungen 7 einschnappen. Im zusammengeschnappten Zustand des Deckels 51 mit der Schale 1 liegen die Laschen 9 und die zugeordneten Schrägabschnitte 59 vorzugsweise flächig aneinander an, d.h. sie weisen gleiche Neigungen gegenüber der Vertikalen auf, vgl. insbesondere Fig. 3.

Die Ausbildung der Schale 1 erfolgt aus einem Zuschnitt aus Karton oder Pappe, der im flach auf einem ebenen Untergrund ausgelegten Zustand in Fig. 13 dargestellt ist. Zwischen den Wandabschnitten 8 der Seitenwände 2, 4 und den Seitenwänden 3, 5 liegt jeweils ein Verbindungsabschnitt 12. Ein jeweiliger Verbindungsabschnitt 12 weist einen ersten und einen zweiten dreieckförmigen Abschnitt 12a, 12b auf. Der jeweilige erste dreieckförmige Abschnitt 12a ist vom jeweils benachbarten Wandabschnitt 8 der jeweiligen Seitenwand 2, 4 durch eine von der jeweiligen Ecke ausgehenden Knicklinie 13 getrennt. Der jeweilige zweite dreieckförmige Abschnitt 12b ist von der jeweils benachbarten Seitenwand 3, 5 durch eine von der jeweiligen Ecke ausgehende Knicklinie 14 getrennt. Der erste und der zweite dreieckförmige Abschnitt 12a, 12b sind durch eine von der jeweiligen Ecke ausgehende Knicklinie 15 voneinander getrennt. Diese Knicklinie 15 steht zu den beiden Seitenrändern des Bodens, die miteinander die Ecke einschließen, in einem Winkel von 135°.

Um die Schale 1 aus dem Zuschnitt auszubilden, werden die dreieckförmigen Abschnitte 12a, 12b eines jeweiligen Verbindungsabschnitts 12 zusammengefaltet, sodass sie vorzugsweise nach außen abstehen. Hierbei werden die Wandabschnitte 8 der Seitenwände 2, 4 und die Seitenwände 3, 5 gegenüber dem Boden 6 um die Knicklinien 16-19 nach oben genknickt. In der Folge werden die zusammengefalteten dreieckförmigen Abschnitte 12a, 12b jeweils zu einer der Seitenwände 2-5, vorzugsweise zu einer der Seitenwände 2, 4, umgefaltet und an dieser festgeklebt.

Die Knicklinien 10, 13-19 werden vorzugsweise durch Rilllinien ausgebildet. Insbesondere die Knicklinien 10 könnten auch als Perforationslinien ausgebildet sein.

Unterschiedliche Modifikationen des gezeigten Ausführungsbeispiels sind denkbar und möglich, ohne den Bereich der Erfindung, wie er in den Ansprüchen definiert ist, zu verlassen. So könnten die Verbindungsabschnitte 12 beispielsweise auch in anderer Weise ausgebildet sein. Beispielsweise könnte eine der beiden der aneinander angrenzenden Seitenwände eine angehängte (die Seitenwand verlängernde) Lasche aufweisen, die nach dem Auffalten der Seitenwände umgeknickt und an die benachbarte Seitenwand innen oder außen angeklebt wird.

Der Boden 6 der Schale 1 und die Decke 56 des Deckels 51 könnten auch eine andere als eine rechteckige oder quadratische Form aufweisen, beispielsweise eine sechseckige oder achteckige Form.

Eine in erfindungsgemäßer Weise ausgebildete Verpackung kann auch zum Verpacken anderer Gegenstände als von Lebensmitteln vorgesehen sein, beispielsweise für Haushaltsgegenstände.

Auch die keine Öffnungen zum Zusammenwirken mit den Noppen 57 aufweisenden Seitenwände 3, 5 könnte jeweils eine Lasche aufweisen, die von einem mit den benachbarten Seitenwänden direkt verbundenen Wandabschnitt frei nach oben absteht, analog zu den Laschen 9 der Seitenwände 2, 4. Der Deckel 51 könnte hierbei auch mit diesen Laschen zusammenwirkende Schrägabschnitte aufweisen, analog zu den Schrägabschnitten 59, um diese Laschen beim Verbinden des Deckels mit der Schale gegenüber dem darunter liegenden Wandabschnitt zu verschwenken, sodass diese Laschen winkelig zu den darunter liegenden Wandabschnitten stehen.

Es könnte auch vorgesehen sein, dass an allen Seitenwänden des Deckels mindestens eine Noppe und entsprechend an allen Seitenwänden der Schale mindestens eine Öffnung vorgesehen ist, in welche eine jeweilige Noppe des Deckels im verbundenen Zustand des Deckels mit der Schale eingeschnappt ist. In diesem Fall würden vorzugsweise alle Seitenwände eine vom jeweiligen die mindestens eine Öffnung aufweisenden Wandabschnitt frei nach oben abstehende Lasche aufweisen, welche mit diesem Wandabschnitt über eine Knicklinie verbunden ist, analog der Lasche 9, und der Deckel würde vorzugsweise mit allen Laschen zusammenwirkende Schrägabschnitte aufweisen.

**Legende zu den Hinweisziffern:**

| | | | |
|---|---|---|---|
| 1 | Schale | 51 | Deckel |
| 2 | Seitenwand | 52 | Seitenwand |
| 3 | Seitenwand | 53 | Seitenwand |
| 4 | Seitenwand | 54 | Seitenwand |
| 5 | Seitenwand | 55 | Seitenwand |
| 6 | Boden | 56 | Decke |
| 7 | Öffnung | 57 | Noppe |
| 8 | Wandabschnitt | 58 | Wandabschnitt |
| 9 | Lasche | 59 | Schrägabschnitt |
| 10 | Knicklinie | 60 | Winkel |
| 11 | Winkel | | |
| 12 | Verbindungsabschnitt | | |
| 12a | dreieckförmiger Abschnitt | | |
| 12b | dreieckförmiger Abschnitt | | |
| 13 | Knicklinie | | |
| 14 | Knicklinie | | |
| 15 | Knicklinie | | |
| 16 | Knicklinie | | |
| 17 | Knicklinie | | |
| 18 | Knicklinie | | |
| 19 | Knicklinie | | |

## Patentansprüche

1. Verpackung, insbesondere für Lebensmittel, umfassend eine Schale (1) aus Karton oder Pappe und einen im geschlossenen Zustand der Verpackung auf die Schale (1) aufgesetzten Deckel (51), der einen oberen Rand der Schale (1) außen übergreift, wobei zur Halterung des Deckels (51) an der Schale (1) nach innen vorspringende Noppen (57) vorgesehen sind, die an Wandabschnitten (58) von zumindest zwei gegenüberliegenden Seitenwänden (52, 54) des Deckels (51) angeordnet sind und die in Öffnungen (7) eingreifen, die in Wandabschnitten (8) von zumindest zwei gegenüberliegenden Seitenwänden (2, 4) der Schale (1) ausgebildet sind, und wobei zumindest diese Seitenwände (52, 54) des Deckels (51) jeweils im Bereich oberhalb der mindestens einen Noppe (57) einen geneigt zur vertikalen Richtung verlaufenden Schrägabschnitt (59) aufweisen, durch welchen sich die Weite des Deckels (51) von oben nach unten vergrößert, **dadurch gekennzeichnet, dass** zumindest die die Öffnungen (7) aufweisenden Seitenwände (2, 4) der Schale (1) jeweils im Bereich oberhalb des die mindestens eine Öffnung (7) aufweisenden Wandabschnitts (8) eine frei nach oben abstehende Lasche (9) aufweisen, die mit dem darunter liegenden die mindestens eine Öffnung (7) aufweisenden Wandabschnitt (8) über eine Knicklinie (10) verbunden ist, wobei im aufgesetzten Zustand des Deckels (51) die Laschen (9) der Seitenwände (2, 4) an den Schrägabschnitten (59) des Deckels (51) anliegen.

2. Verpackung nach Anspruch 1, **dadurch gekennzeichnet, dass** sich beim Aufsetzen des Deckels (51) auf die Schale (1) durch das Zusammenwirken des jeweiligen Schrägabschnitts (59) des Deckels (51) mit der zugeordneten Lasche (9) der Schale (1) der Winkel (11) zwischen der Lasche (9) und dem die mindestens eine Öffnung (7) aufweisenden Wandabschnitt (8), mit dem diese Lasche (9) über die Knicklinie (10) verbunden ist, verringert.

3. Verpackung nach Anspruch 1 oder 2, **dadurch gekennzeichnet, dass** eine jeweilige Lasche (9) und der darunter liegende, die mindestens eine Öffnung (7) aufweisende Wandabschnitt (8), im unverbundenen Zustand der Schale (1) und des Deckels (51) in einer gemeinsamen Ebene liegen.

4. Verpackung nach einem der Ansprüche 1 bis 3, **dadurch gekennzeichnet, dass** die Schrägabschnitte (59) des Deckels (51) einen Winkel (60) zur Vertikalen einschließen, der im Bereich von 35° bis 55° liegt.

5. Verpackung nach einem der Ansprüche 1 bis 4, **dadurch gekennzeichnet, dass** sich eine jeweilige Lasche (9) mehr als die Hälfte, vorzugsweise mehr als zwei Drittel der Längserstreckung des darunter liegenden Wandabschnitts (8) erstreckt.

6. Verpackung nach Anspruch 1 bis 5, **dadurch gekennzeichnet, dass** die die mindestens eine Öffnung (7) aufweisenden Wandabschnitte (8) jeweils geneigt zur vertikalen Richtung liegen, wobei sich die Weite der Schale (1) von unten nach oben vergrößert.

7. Verpackung nach einem der Ansprüche 1 bis 6, **dadurch gekennzeichnet, dass** die die Noppen (57) aufweisenden Seitenwände (52, 54) des Deckels (51) jeweils zwei über die Breite der Seitenwand (52, 54) beabstandete Noppen (57) aufweisen und die Wandabschnitte (8) der zugeordneten Seitenwände (2, 4) der Schale (1) korrespondierende Öffnungen (7) aufweisen.

8. Verpackung nach einem der Ansprüche 1 bis 7, **dadurch gekennzeichnet, dass** in Umfangsrichtung der Schale (1) aufeinanderfolgende Seitenwände (2, 3; 3, 4; 4, 5; 5, 2) über Verbindungsabschnitte (12) miteinander verbunden sind, welche an zumindest einer der aufeinanderfolgenden Seitenwände angeklebt sind.

9. Verpackung nach Anspruch 8, **dadurch gekennzeichnet, dass** die Verbindungsabschnitte (12) jeweils einen ersten und einen zweiten dreieckförmigen Abschnitt (12a, 12b) aufweisen, wobei im flach ausgelegten Zustand des Zuschnitts der Schale (1) der erste und der zweite dreieckförmige Abschnitt (12a, 12b) jeweils durch eine Knicklinie (13, 14) von der benachbarten Seitenwand getrennt sind, welche von der Ecke des Bodens (6) ausgeht, bei der der jeweilige Verbindungsabschnitt (12) angeordnet ist, und der erste und der zweite dreieckförmige Abschnitt (12a, 12b) durch eine Knicklinie (15) voneinander getrennt sind, die von der Ecke des Bodens (6) ausgeht und in einem Winkel (11) von 135° zum jeweiligen der beiden Seitenränder des Bodens (6) steht, die miteinander die Ecke einschließen.

10. Verpackung nach einem der Ansprüche 1 bis 9, **dadurch gekennzeichnet, dass** der Deckel (51) aus Kunststoff besteht.

## Claims

1. Packaging, in particular for foodstuffs, comprising a tray (1) made of cardboard or paperboard and a lid (51) which is applied to the tray (1) in the closed state of the packaging, said lid engaging over the outside of an upper edge of the tray (1), wherein inwardly protruding lugs (57) are provided for securing the lid (51) on the tray (1), said lugs being arranged on wall portions (58) of at least two opposite side walls (52, 54) of the lid (51) and engaging in openings (7) formed in wall portions (8) of at least two opposite side walls (2, 4) of the tray (1), and wherein at least said side walls (52, 54) of the lid (1) have, in each case in the region above the at least one lug (57), a sloping portion (59) which extends in an inclined manner relative to the vertical direction and by virtue of which the expanse of the lid (51) increases from the top downwards, **characterized in that** at least the side walls (2, 4) of the tray (1) that have the openings (7) have, in each case in the region above the wall portion (8) that has the at least one opening (7), a freely upwardly projecting flap (9) which is connected via a bending line (10) to the wall portion (8) located therebelow that has the at least one opening (7), wherein, in the applied state of the lid (51), the flaps (9) of the side walls (2, 4) bear against the sloping portions (59) of the lid (51) .

2. Packaging according to claim 1, **characterized in that**, as the lid (51) is applied to the tray (1), the angle (11) between the flap (9) and the wall portion (8) that has the at least one opening (7), and to which said flap (9) is connected via the bending line (10), decreases as a result of the interaction between the respective sloping portion (59) of the lid (1) and the associated flap (9) of the tray (1).

3. Packaging according to claim 1 or 2, **characterized in that** a respective flap (9) and the wall portion (8) located therebelow that has the at least one opening (7) lie in a common plane in the unconnected state of the tray (1) and the lid (51).

4. Packaging according to any one of claims 1 to 3, **characterized in that** the sloping portions (59) of the lid (51) enclose an angle (60) ranging from 35° to 55° relative to the vertical.

5. Packaging according to any one of claims 1 to 4, **characterized in that** a respective flap (9) extends over more than half, preferably more than two-thirds of the longitudinal extent of the wall portion (8) located therebelow.

6. Packaging according to claims 1 to 5, **characterized in that** the wall portions (8) that have the at least one opening (7) are in each case inclined relative to the vertical direction, the expanse of the tray (1) increasing from the bottom upwards.

7. Packaging according to any one of claims 1 to 6, **characterized in that** the side walls (52, 54) of the lid (51)that have the lugs (57) have in each case two lugs (57) spaced apart over the width of the side wall (52, 54), and the wall portions (8) of the associated side walls (2, 4) of the tray (1) have corresponding openings (7).

8. Packaging according to any one of claims 1 to 7, **characterized in that** side walls (2, 3; 3, 4; 4, 5; 5, 2) which are consecutive to each other in the circumferential direction of the tray (1) are connected to each other via connecting portions (12), which are adhesively bonded to at least one of the consecutive side walls.

9. Packaging according to claim 8, **characterized in that** the connecting portions (12) have in each case a first and a second triangular portion (12a, 12b), wherein, in the laid-flat state of the blank of the tray (1), the first and the second triangular portion (12a, 12b) are in each case separated from the adjacent side wall by a bending line (13, 14) which starts from the corner of the base (6) at which the respective connecting portion (12) is arranged, and the first and the second triangular portion (12a, 12b) are separated from each other by a bending line (15) which starts from the corner of the base (6) and which is at an angle (11) of 135° relative to the respective one of two side edges of the base (6) that together enclose the corner.

10. Packaging according to any one of claims 1 to 9, **characterized in that** the lid (51) is made of plastic.

## Revendications

1. Emballage, en particulier pour des produits alimentaires, comprenant une barquette (1) en carton ou en papier cartonné et un couvercle (51) qui est posé sur la barquette (1) lorsque l'emballage est fermé et qui recouvre par l'extérieur un bord supérieur de la barquette (1), des protubérances (57) saillantes vers l'intérieur étant prévues pour maintenir le couvercle (51) sur la barquette (1), lesquelles protubérances sont disposées sur des sections de paroi (58) d'au moins deux parois latérales (52, 54) opposées du couvercle (51) et s'engagent dans des ouvertures (7) formées dans des sections de paroi (8) d'au moins deux parois latérales (2, 4) opposées de la barquette (1), et au moins ces parois latérales (52, 54) du couvercle (51) présentent chacune, dans la zone située au-dessus de ladite au moins une protubérance (57), une section oblique (59) qui s'étend de manière inclinée par rapport à la direction verticale et par laquelle la largeur du couvercle (51) s'élargit de haut en bas, **caractérisé en ce qu'au** moins les parois latérales (2, 4) de la barquette (1) munies des ouvertures (7) présentent chacune, dans la zone située au-dessus de la section de paroi (8) munie de ladite au moins une ouverture (7), une languette (9) qui dépasse librement vers le haut et qui est reliée par une ligne de pliage (10) à la section de paroi (8) qui est située en dessous et qui est munie de ladite au moins une ouverture (7), les languettes (9) des parois latérales (2, 4) s'appuyant contre les sections obliques (59) du couvercle (51) lorsque le couvercle (51) est mis en place.

2. Emballage selon la revendication 1, **caractérisé en ce que,** lors de la mise en place du couvercle (51) sur la barquette (1), la coopération de la section oblique (59) du couvercle (51) avec la languette (9) associée de la barquette (1) diminue l'angle (11) entre la languette (9) et la section de paroi (8) munie de ladite au moins une ouverture (7) et à laquelle cette languette (9) est reliée par la ligne de pliage (10).

3. Emballage selon la revendication 1 ou 2, **caractérisé en ce qu'**une languette (9) et la section de paroi (8) respective qui est située en dessous et qui est munie de ladite au moins une ouverture (7) se trouvent dans un plan commun lorsque la barquette (1) et le couvercle (51) ne sont pas reliés.

4. Emballage selon l'une des revendications 1 à 3, **caractérisé en ce que** les sections obliques (59) du couvercle (51) forment avec la verticale un angle (60) compris entre 35° et 55°.

5. Emballage selon l'une des revendications 1 à 4, **caractérisé en ce que** chaque languette (9) s'étend sur plus de la moitié, de préférence sur plus des deux tiers de l'étendue longitudinale de la section de paroi (8) située en dessous.

6. Emballage selon les revendications 1 à 5, **caractérisé en ce que** les sections de paroi (8) munies de ladite au moins une ouverture (7) sont chacune inclinées par rapport à la direction verticale, la largeur de la barquette (1) augmentant ainsi de bas en haut.

7. Emballage selon l'une des revendications 1 à 6, **caractérisé en ce que** les parois latérales (52, 54) du couvercle (51) munies des protubérances (57) présentent chacune deux protubérances (57) espacées sur la largeur de la paroi latérale (52, 54), et les sections de paroi (8) des parois latérales (2, 4) associées de la barquette (1) présentent des ouvertures (7) correspondantes.

8. Emballage selon l'une des revendications 1 à 7, **caractérisé en ce que** des parois latérales successives (2, 3 ; 3, 4 ; 4, 5 ; 5, 2) sont reliées entre elles dans la direction circonférentielle de la barquette (1) par des sections de liaison (12) qui sont collées sur au moins l'une des parois latérales successives.

9. Emballage selon la revendication 8, **caractérisé en ce que** les sections de liaison (12) comprennent chacune une première et une deuxième section triangulaire (12a, 12b), la première et la deuxième section triangulaire (12a, 12b) étant, à l'état aplati du flan de la barquette (1), chacune séparée de la paroi latérale adjacente par une ligne de pliage (13, 14) qui part du coin du fond (6) où est située la section de de liaison (12) considérée, et la première et la deuxième section triangulaire (12a, 12b) sont séparées l'une de l'autre par une ligne de pliage (15) qui part du coin du fond (6) et fait un angle (11) de 135° par rapport au bord respectif des deux bords latéraux du fond (6) qui forment ensemble le coin.

10. Emballage selon l'une des revendications 1 à 9, **caractérisé en ce que** le couvercle (51) est en matière plastique.
